# EUROPÄISCHE PATENTSCHRIFT

(11) **EP 0 961 754 B1**
(45) Veröffentlichungstag und Bekanntmachung des Hinweises auf die Patenterteilung: **08.08.2001**
(21) Anmeldenummer: 98903939.1
(22) Anmeldetag: 19.02.1998
(51) Int. Cl.: B67D 1/14

(54) **VERFAHREN UND VORRICHTUNG ZUM SCHÄUMEN DES BIERES IM ZAPFHAHN**
METHOD AND DEVICE FOR FOAMING BEER IN A SPIGOT
PROCEDE ET DISPOSITIF POUR FAIRE MOUSSER DE LA BIERE DANS UN ROBINET DE PRISE

(30) Priorität: 21.02.1997 AT 290977
(43) Veröffentlichungstag der Anmeldung: 08.12.1999
(73) Patentinhaber: Brau-Union Osterreich Aktiengesellschaft, 8020 Graz (AT)
(72) Erfinder: PELZ, Dieter, A-8044 Graz (AT); RINGHOFER, Rudolf, A-8055 Graz (AT); ILBERG, Vladimir, D-85354 Freising (DE)
(74) Vertreter: Kopecky, Helmut, Dipl.-Ing.
(86) Internationale Anmeldenummer: AT9800035
(87) Internationale Veröffentlichungsnummer: WO9837011

(56) Entgegenhaltungen:
- EP-A- 0 204 899
- GB-A- 1 280 240
- US-A- 2 510 395

## Beschreibung

Die Erfindung betrifft Verfahren zum Zapfen eines Bieres, wobei das Bier auf dem Weg vom Faß bis zur Auslauf-Tülle durch eine Lochblende und anschließend gegen eine Prallplatte strömen gelassen wird, so daß unter kontrollierter Entbindung der Kohlensäure Kohlensäure-Gasblasen gebildet werden, sowie eine Vorrichtung zur Durchführung des Verfahrens.

Ein Verfahren dieser Art ist aus der GB-A - 1 280 240 bekannt. Bei diesem bekannten Verfahren geht es darum, die Gasbildung beim Zapfen von Getränken unter Kontrolle zu halten, jedoch eine beständige Schaumdecke im Bierglas zu gewährleisten.

Die Erfindung stellt sich die Aufgabe, ein völlig neues Zapfverfahren zu schaffen, bei dem ein Bierglas zunächst vollständig oder zumindest nahezu vollständig nur mit Schaum gefüllt wird und dieses schaumgefüllte Bierglas dem Biertrinker überreicht wird. Innerhalb der nächsten paar Minuten, beispielsweise vier bis fünf Minuten, soll sich der Schaum setzen, wobei das Bierglas trotz der "Schaumfüllung" ausreichend, d.h. mindestens bis zur Eichmarke, mit Bier gefüllt ist.

Bisher war dies nicht möglich. Ein zur Gänze mit Schaum gefülltes Bierglas wies nach dem Setzen des Schaums nur eine sehr geringe Menge an Bier auf; das Bierglas war weit unter der Eichmarke gefüllt.

Aus der GB-A - 2 289 425 ist es bekannt, ein Glas mit Schaum zur Gänze zu füllen, wobei jedoch dem Zapfhahn ein Druckgas zur Bildung des Schaumes zugeführt wird. Dies ist jedoch umständlich und auch teuer und erfordert auch eigens dafür ausgebildete Zapfhähne.

Diese Aufgabe wird bei einem Verfahren der eingangs beschriebenen Art dadurch gelöst, daß das Bier anschließend im bereits geschäumten Zustand durch mindestens eine weitere Lochplatte und anschließend gegen eine weitere Prallplatte strömen gelassen wird, wobei das Bier unter starker Schaumbildung aus der Auslauf-Tülle in ein Bierglas strömt, in dem es sich ausschließlich oder nahezu ausschließlich in Schaumform sammelt und in mehr als einer Minute unter Flüssigkeitsbildung in der dem Bierglas entsprechenden Menge klärt.

Der Erfindung liegt der Gedanke zugrunde, daß der in das Bierglas eingebrachte Schaum sehr dicht sein muß. Der Gasanteil des Schaumes sollte, wie eingehende Versuche erwiesen haben, 20 % nicht überschreiten. Wesentlich ist noch, daß der Schaum eine Blasengröße von kleiner 2 µm aufweist. Diese Größe ergibt sich aus der Betrachtung, daß eine sich am Boden des Bierglases befindliche Blase erst nach in paar Minuten, vorzugsweise nach etwa 5 min, bis zum oberen Glasrand aufgestiegen sein darf.

Der Biertrinker möchte einen lang stehenden Schaum sehen. Dies wurde mit porösen Stoffen wie z.B. einer Keramikmembran oder einer Glasflöte versucht; es war jedoch nicht möglich, so kleine Blasen zu erzeugen, daß ein stabiler Bierschaum gebildet wird. Selbst bei einer Porenweite von weniger als 1 µm waren die erzeugten Blasen um mindestens den Faktor 10 zu groß.

Mit Verfahren, die im Lebensmittelbereich eingesetzt werden, um zeitlich stabile Emulsionen zu erzeugen, ist es zwar möglich, durch Zerschlagen von Bier-Gasblasen die notwendige Blasengröße zu erzeugen, doch ist der dazu notwendige technische Aufwand für diesen Einsatzfall nicht vertretbar. Die Kosten einer Anlage zur Durchführung eines solchen Verfahrens sind enorm hoch.

Ein länger stehender Schaum wird beim Zapfen eines Guinness-Bieres verwirklicht, indem das Bier nach Durchströmen einer Lochblende gegen eine Prallplatte strömt. Zwar ist der so erzeugte Schaum im Bierglas ziemlich stabil, jedoch bildet er beim Setzen nur wenig Flüssigkeit, was beim herkömmlichen Zapfen günstig ist, da ein Überfüllen eines Bierglases, also ein Füllen des Bierglases bis über die Eichmarke mit flüssigem Bier, vermieden wird.

Ein vorteilhaftes erfindungsgemäßes Verfahren ist dadurch gekennzeichnet, daß das Bier durch mindestens eine Lochblende mit nur einem Loch und daran anschließend - nach Umströmen der zugehörigen Prallplatte - durch mindestens eine weitere Lochblende mit ebenfalls mindestens einem Loch, vorzugsweise mit einer Mehrzahl von Löchern, strömen gelassen wird.

Von besonderer Bedeutung ist weiters, daß vom Boden des Bierglases bzw. von der im Bierglas sich einstellenden Grenze Flüssigkeit - Schaum aufsteigendeGasbläschen mindestens einmal am Weg nach oben zum Rand des Bierglases infolge der Bierglasform abgebremst werden, wobei auch zweckmäßig sich aus dem Schaum klärendes Bier beim Abrinnen über die Glaswandung infolge der Bierglasform über zumindest einen Teil-Höhenbereich des Bierglases zur Glaswandung gedrängt wird.

Zweckmäßig wird das Bier mit einem Kohlensäuregehalt von 3,5 bis 4,5 g/l, vorzugsweise 4 g/l, gemessen vor dem Zapfen, gezapft, wobei zweckmäßig das Bier mit einem Vergärungsgrad von 78 bis 80 %, vorzugsweise 79 %, gezapft wird.

Hierbei ist es vorteilhaft, wenn das Bier eine Temperatur in einem Bereich von 6 bis 10°, vorzugsweise eine Temperatur von 8°C aufweist.

Eine Vorrichtung zur Durchführung des Verfahrens mit einer vom Bierfaß zur Mündung einer Auslauf-Tülle rührenden Bierleitung und einem Zapfhahn, vorzugsweise Kükenhahn, ist dadurch gekennzeichnet, daß in der Bierleitung mindestens zwei Lochblenden mit jeweils mindestens einem gegenüber dem Durchmesser der Bierleitung extrem kleinen Loch und jeder Lochblende in einer Distanz, vorzugsweise geringer Distanz, nachgeordnet eine Prallplatte vorgesehen sind.

Gemäß einer bevorzugten Ausführungsform weist die erste Lochblende ein einziges Loch auf und die zweite Lochblende eine Mehrzahl von Löchern, vorzugsweise mindestens fünf, wobei zweckmäßig die Löcher der zweiten Lochblende kleinere Durchmesser aufweisen als das Loch der ersten Lochblende.

Eine konstruktiv einfache Lösung für die Vorrichtung ist dadurch gekennzeichnet, daß die Prallplatte Ausnehmungen aufweist, die in Strömungsrichtung gesehen seitlich der Löcher vorgesehen sind und ein Umströmen der Prallplatte ermöglichen, wobei vorteilhaft zwischen der Lochblende und der Prallplatte ein Distanzhalter vorgesehen ist.

Besonders kleine Blasen bilden sich im Schaum, wenn das Loch der ersten Lochblende einen Durchmesser von 0,7 bis 1,3 mm, vorzugsweise 1 mm, aufweist, wobei vorteilhaft die Löcher der zweiten Lochblende einen Durchmesser zwischen 0,3 und 0,7 mm, vorzugsweise 0,5 mm, aufweisen.

Die Erfindung betrifft auch die Verwendung eines Bierglases bei dem Verfahren, welche dadurch gekennzeichnet ist, daß das Bierglas von seinem oberen Rand aus gesehen zum Boden des Bierglases hin mindestens zwei Ausweitungen aufweist, die durch eine Engstelle miteinander verbunden sind, wobei zweckmäßig die obere Ausweitung einen größeren maximalen Durchmesser D3 aufweist als die untere Ausweitung.

Eine andere bevorzugte Ausführungsform ist dadurch gekennzeichnet, daß der obere Randbereich des Bierglases sich nach oben hin konisch erweiternd ausgebildet ist und in die obere Ausweitung mit einer weiteren Engstelle übergeht.

Für das Bierglas ist es von besonderer Bedeutung, wie es gestaltet ist; vorzugsweise liegt das Verhältnis des maximalen Durchmessers D1 der unteren Ausweitung zum minimalen Durchmesser D2 der Verengung im Bereich von 1 : 0,3 bis 1 : 0,9, vorzugsweise bei etwa 1 : 0,65, und liegt weiters das Verhältnis des maximalen Durchmessers D3 der oberen Ausweitung zum minimalen Durchmesser D2 der Engstelle im Bereich von 1 : 0,2 bis 1 : 0,8, vorzugsweise bei etwa 1 : 0,5.

Für ein Bierglas mit einem sich nach oben hin konisch erweiternden Randbereich ist es von Vorteil, wenn das Verhältnis des minimalen Durchmessers D5 der weiteren Engstelle zum maximalen Durchmesser D3 der oberen Ausweitung im Bereich von 1 : 1 bis 1 : 1,6, vorzugsweise bei etwa 1 : 1,3, liegt.

Generell liegt zweckmäßig das Verhältnis des maximalen Durchmessers D4 des Randes des Bierglases zum minimalen Durchmesser D2 der Engstelle im Bereich von 1 : 0,2 bis 1 : 0,8, vorzugsweise bei etwa 1 : 0,5. Vorteilhaft liegt das Verhältnis des Durchmessers D4 des Randes des Bierglases zum maximalen Durchmesser D3 der ersten Ausweitung im Bereich von 1 : 0,8 bis 1 : 1,3, vorzugsweise bei etwa 1 : 1,1.

Wesentlich für die Verwirklichung der erfindungsgemäßen Verfahrens sind auch die vertikalen Abmessungen eines Bierglases, wobei zweckmäßig das Verhältnis der Höhe H1 von D1 zur Höhe H2 von D2, gemessen vom Boden des Bierglases, im Bereich von 1 : 2,4 bis 1 : 3,0, vorzugsweise bei etwa 1 : 2,7, liegt. Vorzugsweise liegt das Verhältnis der Höhe H2 von D2 zur Höhe H3 von D3, gemessen vom Boden des Bierglases, im Bereich von 1 : 1,6 bis 1 : 2,2, vorzugsweise bei etwa 1 : 1,9, wobei zweckmäßig das Verhältnis der Höhe H3 von D3 zur Höhe H4 des Randes des Bierglases, gemessen vom Boden des Bierglases, im Bereich von 1 : 1,7 bis 1 : 1,1, vorzugsweise bei etwa 1 : 1,4, liegt.

Das erfindungsgemäße Verfahren ist weiters dadurch gekennzeichnet, daß Bier gezapft wird, das unmittelbar nach dem Zapfen in Schaumform vorliegt und bei dem die den Schaum bildenden Bläschen im wesentlichen einen maximalen Durchmesser von 2,5 µm, vorzugsweise 2 µm aufweisen. Vorteilhaft wird Bier gezapft, das unmittelbar nach dem Zapfen in Schaumform vorliegt und bei dem der Gasanteil des Schaumes maximal 25 %, vorzugsweise maximal 20 % beträgt.

Die Erfindung ist nachstehend anhand einiger Ausführungsbeispiele näher erläutert, wobei die Fig. 1 bis 3 jeweils eine Bierleitung mit eingebautem Zapfhahn nach jeweils einer Ausführungsform in Explosionsdarstellung veranschaulichen. Die Fig. 4 und 5 zeigen Biergläser, die zur Verwirklichung des erfindungsgemäßen Verfahrens bevorzugt anwendbar sind.

Gemäß Fig. 1 ist ein Gewindeanschlußstück 1 an eine von einem Bierfaß zur Schank führende Leitung angeschlossen und über eine Überwurfmutter 2 mit einem Zapfhahn 3, der vorzugsweise als Kükenhahn ausgebildet ist, verbunden. An den Zapfhahn 3 angeschlossen ist eine Auslauf-Tülle 4, aus deren Mündung 5 das Bier in ein Bierglas 6, das vorzugsweise gemäß Fig. 4 oder Fig. 5 gestaltet ist, strömt.

Innerhalb der Überwurfmutter 2 ist eine Einrichtung 7, die unter kontrollierter Entbindung der Kohlensäure des Bieres äußerst kleine Gasblasen bildet, vorgesehen. Die Überwurfmutter 2 ist zu diesem Zweck so lange gestaltet, daß diese Einrichtung innerhalb der Überwurfmutter 2 zwischen dem Gewindeanschlußstück 1 und dem Zapfhahn 3 Platz hat. Die Einrichtung 7 zur Gasblasenbildung weist mindestens eine erste Lochblende 8 mit einem zentralen Loch 9 auf, der in geringer Distanz eine kreuzförmig gestaltete erste Prallplatte 10 nachgeordnet ist. Die Distanz zwischen Lochblende 8 und Prallplatte 10 wird durch eine ringförmige Distanzscheibe 11 sichergestellt. Der ersten Prallplatte 10 nachgeordnet ist eine weitere Lochblende 12, die gemäß dem bevorzugten Ausführungsbeispiel mit fünf in Würfelaugenanordnung angeordneten Löchern 13 versehen ist. Dieser weiteren Lochblende 12 ist ebenfalls eine Prallplatte 14 nachgeordnet, u.zw. wiederum unter geringer Distanz, die durch eine ringförmige Distanzscheibe 11 sichergestellt ist. Zwischen der ersten Prallplatte und der zweiten Lochblende ist ebenfalls eine ringförmige Distanzscheibe 11 als Distanzhalter vorgesehen.

Erfindungsgemäß strömt das Bier vom Faß bis zur Auslauf-Tülle 4 zunächst bis zur ersten Lochblende 8 und prallt nach Durchströmen deren Loches 9 gegen die erste Prallplatte 10. Hier kommt es zu einer starken Schaumbildung mit kleinen Blasen. Die Schaumbildung wird durch die weitere Lochblende 12 mit nachgeordneter Prallplatte 14 wesentlich verstärkt, wobei es an der zweiten Prallplatte zur Bildung extrem kleiner Gasblasen kommt. Die Gasblasendurchmesser betragen weniger als 2 µm. Die Bildung der Gasblasen erfolgt unter kontrollierter Entbindung der Kohlensäure. Hierdurch tritt das Bier aus der Auslauf-Tülle 4 als stabiler Schaum in das Bierglas 6 (oder 6'), das vorzugsweise wie in den Fig. 3 und 4 dargestellt gestaltet ist, ein. Das Bierglas 6 bzw. 6' wird bis zum oberen Rand 15 mit dem Schaum gefüllt. Das Klären des Schaums beträgt mehr als vier Minuten, vorzugsweise etwa fünf Minuten.

Das Bierglas 6 gemäß Fig. 4 weist vom oberen Rand 15, der einen Durchmesser D4 aufweist, aus gesehen zum Boden 16 des Bierglases 6 hin mindestens zwei Ausweitungen 17, 18 auf, wobei die obere Ausweitung 18 den maximalen Durchmesser D3 in der Höhe H3 und die untere Ausweitung 17 den maximalen Durchmesser D1 in der Höhe H1 aufweisen. Die Höhen sind jeweils vom Boden 16 des Bierglases 6 aus gemessen. Die Ausweitungen 17 und 18 sind durch eine Engstelle 19 miteinander verbunden, deren minimaler Durchmesser mit D2 bezeichnet ist. Dieser befindet sich in der Höhe H2, ebenfalls gemessen vom Boden 16 des Bierglases 6. Die obere Ausweitung 18, die zum Teil kugelförmig gestaltet ist, weist einen größeren maximalen Durchmesser D3 auf als die untere Ausweitung 17, die zumindest zum Teil kugelförmig gestaltet ist.

Beim Klären des Schaums steigen Gasbläschen vom Boden 16 bzw. von der Grenze Flüssigkeit - Schaum auf und werden durch die Engstelle 19 des Bierglases 6 auf dem Weg nach oben zum Rand 15 des Bierglases 6 abgebremst. Aus dem Schaum klärendes Bier wird beim Abrinnen über die Glaswandung über zumindest einen Teil-Höhenbereich des Bierglases zur Glaswandung gedrängt, u.zw. ebenfalls infolge der Engstelle 19. Durch diese besondere Form des Bierglases 6 kann ein stark verzögertes Klären des Schaums bewirkt werden, sodaß es möglich ist, dem Gast ein lediglich mit Schaum gefülltes Bierglas 6 vorzusetzen. Der Gast kann dann die Bildung des Bieres, d.h. den Klärvorgang, innerhalb der nächsten Minuten verfolgen.

Gemäß den in den Fig. 2 und 3 dargestellten Ausführungsformen ist die Einrichtung 7 zur Gasblasenbildung unter kontrollierter Entbindung der Kohlensäure nicht, wie in Fig. 1 dargestellt, in Strömungsrichtung 20 des Bieres vor dem Zapfhahn 3, sondern gemäß Fig. 2 zwischen Zapfhahn 3 und der Auslauf-Tülle 4 und gemäß Fig. 3 innerhalb des Zapfhahns 3 selbst eingebaut. Denkbar wäre auch ein Einbau der ersten Lochblende 8 samt Prallplatte 10 vor dem Zapfhahn 3 - in Strömungsrichtung 20 des Bieres - und ein Einbau der zweiten Lochblende 12 samt Prallplatte 14 hinter dem Zapfhahn 3 , also zwischen Zapfhahn 3 und Auslauf-Tülle 4.

Bei der Gestaltung der Prallplatten 10 und 14 hat man freie Hand; es muß lediglich gesichert sein, daß das Bier austretend aus dem Loch 8 bzw. den Löchern 13 gegen die Prallplatte 10 bzw. 14 strömt und diese, nachdem es auf die Prallplatte 10 bzw. 14 aufgeströmt ist, auch umströmen kann. D.h. die Prallplatte 10 bzw. 14 muß mit in den Randbereichen vorgesehenen Ausnehmungen 21 versehen sein.

Das Loch 9 in der ersten Lochblende 8 weist vorzugsweise einen Durchmesser von 1 mm auf und die Löcher 13 in der zweiten Lochblende 12 einen Durchmesser von 0,5 mm.

Es liegt im Rahmen der Erfindung, bei Bedarf (z.B. für bestimmte Biersorten) auch mehr als zwei Lochblenden vorzusehen, wobei weiteren Lochblenden vorzugsweise ebenfalls Prallplatten nachgeordnet sind. Der optimale Durchmesser der Löcher 9 und 13 hängt ebenfalls - unter anderem - von Parametern des Bieres ab. So sind z.B. der Kohlensäuregehalt und die Temperatur des Bieres, der Vergärungsgrad und der Förderdruck von Bedeutung. Der Kohlensäuregehalt liegt für eine ausreichende Füllung des Bierglases und eine hinreichend lange Klärzeit vorzugsweise über 4 g/l insbesondere bei 4,5 g/l.

Als Fördergas hat sich ein konfektioniertes Mischgas mit einem Anteil von etwa 70 % Stickstoff und 30 % Kohlensäure als vorteilhaft erwiesen. Der Vergärungsgrad liegt zweckmäßig bei 79 % ± 1 %, die Temperatur bei 8°C.

Der Förderdruck soll so eingestellt werden, daß Sättigungsdruck am Einlauf des Zapfhahns herrscht.

Das in Fig. 5 dargestellte Bierglas 6' ist bis zur oberen Ausweitung 18 ähnlich gestaltet wie das in Fig. 4 gestaltete. Oberhalb der oberen Ausweitung 18 ist das Bierglas 6' sich nach oben hin zum Rand 15 konisch erweiternd ausgebildet, wobei zwischen der konischen Erweiterung 22 und der oberen Ausweitung 18 eine Engstelle 23 mit dem minimalen Durchmesser D5 vorhanden ist. Diese Engstelle 23 befindet sich in der Höhe H5 über dem Boden 16 des Bierglases 6'.

## Patentansprüche

1. Verfahren zum Zapfen eines Bieres, wobei das Bier auf dem Weg vom Faß bis zur Auslauf-Tülle (4) durch eine Lochblende und anschließend gegen eine Prallplatte (10) strömen gelassen wird, so daß unter kontrollierter Entbindung der Kohlensäure Kohlensäure-Gasblasen gebildet werden, dadurch gekennzeichnet, daß das Bier anschließend im bereits geschäumten Zustand durch mindestens eine weitere Lochplatte (12) und anschließend gegen eine weitere Prallplatte (14) strömen gelassen wird, wobei das Bier unter starker Schaumbildung aus der Auslauf-Tülle (4) in ein Bierglas (6, 6') strömt, in dem es sich ausschließlich oder nahezu ausschließlich in Schaumform sammelt und in mehr als einer Minute unter Flüssigkeitsbildung in der dem Bierglas (6, 6') entsprechenden Menge klärt.

2. Verfahren nach Anspruch 1, dadurch gekennzeichnet, daß das Bier durch mindestens eine Lochblende (8) mit nur einem Loch (9) und daran anschließend - nach Umströmen der zugehörigen Prallplatte (10) - durch mindestens eine weitere Lochblende (12) mit mindestens einem Loch, vorzugsweise mit einer Mehrzahl von Löchern (13), strömen gelassen wird.

3. Verfahren nach Anspruch 1 oder 2, dadurch gekennzeichnet, daß vom Boden (16) des Bierglases (6, 6') bzw. von der im Bierglas (6, 6') sich einstellenden Grenze Flüssigkeit - Schaum aufsteigende Gasbläschen mindestens einmal am Weg nach oben zum Rand (15) des Bierglases (6, 6') infolge der Bierglasform abgebremst werden.

4. Verfahren nach Anspruch 3, dadurch gekennzeichnet, daß sich aus dem Schaum klärendes Bier beim Abrinnen über die Glaswandung infolge der Bierglasform über zumindest einen Teil-Höhenbereich des Bierglases (6, 6') zur Glaswandung gedrängt wird.

5. Verfahren nach einem oder mehreren der Ansprüche 1 bis 4, dadurch gekennzeichnet, daß das Bier mit einem Kohlensäuregehalt von 3,5 bis 4,5 g/l, vorzugsweise 4 g/l, gemessen vor dem Zapfen, gezapft wird.

6. Verfahren nach einem oder mehreren der Ansprüche 1 bis 5, dadurch gekennzeichnet, daß das Bier mit einem Vergärungsgrad von 78 bis 80 %, vorzugsweise 79 %, gezapft wird.

7. Verfahren nach einem oder mehreren der Ansprüche 1 bis 6, dadurch gekennzeichnet, daß das Bier mit einer Temperatur in einem Bereich von 6 bis 10°C, vorzugsweise 8°C, gezapft wird.

8. Verfahren nach einem der Ansprüche 1 bis 7, dadurch gekennzeichnet, daß Bier gezapft wird, das unmittelbar nach dem Zapfen in Schaumform vorliegt und bei dem die den Schaum bildenden Bläschen im wesentlichen einen maximalen Durchmesser von 2,5 µm, vorzugsweise 2 µm aufweisen.

9. Verfahren nach einem der Ansprüche 1 bis 8, dadurch gekennzeichnet, daß Bier gezapft wird, das unmittelbar nach dem Zapfen in Schaumform vorliegt und bei dem der Gasanteil des Schaumes maximal 25 %, vorzugsweise maximal 20 % beträgt.

10. Vorrichtung zur Durchführung des Verfahrens nach einem der Ansprüche 1 bis 9 mit einer vom Bierfaß zur Mündung (5) einer Auslauf-Tülle (4) führenden Bierleitung und einem Zapfhahn (3), vorzugsweise Kükenhahn, dadurch gekennzeichnet, daß in der Bierleitung mindestens zwei Lochblenden (8, 12) mit jeweils mindestens einem gegenüber dem Durchmesser der Bierleitung extrem kleinen Loch (9, 13) und jeder Lochblende (8, 12) in einer Distanz, vorzugsweise geringer Distanz, nachgeordnet eine Prallplatte (10, 14) vorgesehen sind.

11. Vorrichtung nach Anspruch 10, dadurch gekennzeichnet, daß die erste Lochblende (8) ein einziges Loch (9) aufweist und die zweite Lochblende (12) eine Mehrzahl von Löchern (13), vorzugsweise mindestens fünf, aufweist.

12. Vorrichtung nach Anspruch 11, dadurch gekennzeichnet, daß die Löcher (13) der zweiten Lochblende (12) kleinere Durchmesser aufweisen als das Loch (9) der ersten Lochblende (8).

13. Vorrichtung nach einem der Ansprüche 10 bis 12, dadurch gekennzeichnet, daß die Prallplatte (10, 14) Ausnehmungen (21) aufweist, die in Strömungsrichtung (20) gesehen seitlich der Löcher (9, 13) vorgesehen sind und ein Umströmen der Prallplatte (10, 14) ermöglichen.

14. Vorrichtung nach einem der Ansprüche 10 bis 13, dadurch gekennzeichnet, daß zwischen der Lochblende (8, 12) und der Prallplatte (10, 14) ein Distanzhalter (11) vorgesehen ist.

15. Vorrichtung nach einem der Ansprüche 10 bis 14, dadurch gekennzeichnet, daß das Loch (9) der ersten Lochblende (8) einen Durchmesser von 0,7 bis 1,3 mm, vorzugsweise 1 mm, aufweist.

16. Vorrichtung nach einem der Ansprüche 10 bis 15, dadurch gekennzeichnet, daß die Löcher (13) der zweiten Lochblende (12) einen Durchmesser zwischen 0,3 und 0,7 mm, vorzugsweise 0,5 mm, aufweisen.

17. Verwendung eines Bierglases bei einem Verfahren nach einem der Ansprüche 1 bis 9, dadurch gekennzeichnet, daß das Bierglas (6, 6') von seinem oberen Rand (15) aus gesehen zum Boden (16) des Bierglases (6, 6') hin mindestens zwei Ausweitungen (17, 18) aufweist, die durch eine Engstelle (19) miteinander verbunden sind.

18. Verwendung eines Bierglases nach Anspruch 17, dadurch gekennzeichnet, daß die obere Ausweitung (18) einen größeren maximalen Durchmesser D3 aufweist als die untere Ausweitung (17).

19. Verwendung eines Bierglases nach Anspruch 17, dadurch gekennzeichnet, daß der obere Randbereich (22) des Bierglases (6, 6') sich nach oben hin konisch erweiternd ausgebildet ist und in die obere Ausweitung (18) mit einer weiteren Engstelle (23) übergeht (Fig. 5).

20. Verwendung eines Bierglases nach Anspruch 17, dadurch gekennzeichnet, daß das Verhältnis des maximalen Durchmessers D1 der unteren Ausweitung (17) zum minimalen Durchmesser D2 der Verengung (19) im Bereich von 1 : 0,3 bis 1 : 0,9, vorzugsweise bei etwa 1 : 0,6, liegt.

21. Verwendung eines Bierglases nach Anspruch 17, dadurch gekennzeichnet, daß das Verhältnis des maximalen Durchmessers D3 der oberen Ausweitung (18) zum minimalen Durchmesser D2 der Engstelle (19) im Bereich von 1 : 0,2 bis 1 : 0,8, vorzugsweise bei etwa 1 : 0,5, liegt.

22. Verwendung eines Bierglases nach Anspruch 19, dadurch gekennzeichnet, daß das Verhältnis des minimalen Durchmessers D5 der weiteren Engstelle (23) zum maximalen Durchmesser D3 der oberen Ausweitung (18) im Bereich von 1 : 1 bis 1 : 1,6, vorzugsweise bei etwa 1 : 1,3, liegt

23. Verwendung eines Bierglases nach Anspruch 17, dadurch gekennzeichnet, daß das Verhältnis des maximalen Durchmessers D4 des Randes (15) des Bierglases (6, 6') zum minimalen Durchmesser D2 der Engstelle (19) im Bereich von 1 : 0,2 bis 1 : 0,8, vorzugsweise bei etwa 1 : 0,5, liegt.

24. Verwendung eines Bierglases nach Anspruch 17, dadurch gekennzeichnet, daß das Verhältnis des Durchmessers D4 des Randes (15) des Bierglases (6, 6') zum maximalen Durchmesser D3 der zweiten Ausweitung (18) im Bereich von 1 : 0,8 bis 1 : 1,3, vorzugsweise bei etwa 1 : 1,1, liegt.

25. Verwendung eines Bierglases nach Anspruch 17, dadurch gekennzeichnet, daß das Verhältnis der Höhe H1 von D1 zur Höhe H2 von D2, gemessen vom Boden (16) des Bierglases (6, 6'), im Bereich von 1 : 2,4 bis 1 : 3,0, vorzugsweise bei etwa 1 : 2,7, liegt.

26. Verwendung eines Bierglases nach Anspruch 17, dadurch gekennzeichnet, daß das Verhältnis der Höhe H2 von D2 zur Höhe H3 von D3, gemessen vom Boden (16) des Bierglases (6, 6'), im Bereich von 1 : 1,6 bis 1 : 2,2, vorzugsweise bei etwa 1 : 1,9, liegt.

27. Verwendung eines Bierglases nach Anspruch 17, dadurch gekennzeichnet, daß das Verhältnis der Höhe H3 von D3 zur Höhe H4 des Randes (15) des Bierglases (6, 6'), gemessen vom Boden (16) des Bierglases, im Bereich von 1 : 1,7 bis 1 : 1,1, vorzugsweise bei etwa 1 : 1,4, liegt.

## Claims

1. A method for tapping a beer, wherein the beer on its way from the barrel to the outlet nozzle (4) is allowed to flow through a pinhole plate and subsequently against an impact plate (10), so that under controlled release of the carbonic acid carbonic-acid gas bubbles are formed, characterized in that the beer, being in the foamed state already, subsequently is allowed to flow through at least one further pinhole plate (12) and then against a further impact plate (14), the beer flowing under considerable formation of foam from the outlet nozzle (4) into a beer glass (6, 6'), in which it collects exclusively or almost exclusively in the form of foam and clarifies in more than one minute under formation of a liquid in the amount corresponding to the beer glass (6, 6').

2. A method according to claim 1, characterized in that the beer is allowed to flow through at least one pinhole plate (8) having only one hole (9) and subsequently, after flowing round the corresponding impact plate (10), is allowed to flow through at least one further pinhole plate (12) having at least one hole, preferably having a plurality of holes (13).

3. A method according to claim 1 or 2, characterized in that gas bubbles ascending from the bottom (16) of the beer glass (6, 6') and/or from the boundary forming in the beer glass (6, 6') between the liquid and the foam are slowed down on account of the shape of the beer glass at least one time on their way up to the edge (15) of the beer glass (6, 6').

4. A method according to claim 3, characterized in that when running down the wall of the glass, beer clarifying out of the foam is forced, over at least a portion of the height of the beer glass (6, 6'), to the wall of the glass on account of the shape of the beer glass.

5. A method according to one or several of claims 1 to 4, characterized in that the beer is tapped when having a carbonic-acid content measured before tapping of 3.5 to 4.5 g/l, preferably 4 g/l.

6. A method according to one or several of claims 1 to 5, characterized in that the beer is tapped when having a degree of fermentation of 78 to 80%, preferably 79%.

7. A method according to one or several of claims 1 to 6, characterized in that the beer is tapped when having a temperature ranging from 6 to 10°C, preferably 8°C.

8. A method according to anyone of claims 1 to 7, characterized in that beer is tapped which is in the form of foam immediately after tapping and where the foam-forming bubbles substantially have a maximum diameter of 2.5 µm, preferably 2 µm.

9. A method according to anyone of claims 1 to 8, characterized in that beer is tapped which is in the form of foam immediately after tapping and where the portion of gas in the foam is 25% at the most, preferably 20% at the most.

10. A device for carrying out the process according to anyone of claims 1 to 9, comprising a beer duct leading from the beer barrel to the opening (5) of an outlet nozzle (4) and comprising a spigot (3), preferably a tap cock, characterized in that in the beer duct there are provided at least two pinhole plates (8, 12) having each at least one extremely small hole (9, 13) as compared to the diameter of the beer duct and, at a distance, preferably a small distance, downstream of each pinhole plate (8, 12), an impact plate (10, 14).

11. A device according to claim 10, characterized in that the first pinhole plate (8) has a single hole (9) and the second pinhole plate (12) has a plurality of holes (13), preferably at least five.

12. A device according to claim 11, characterized in that the holes (13) of the second pinhole plate (12) have smaller diameters than the hole (9) of the first pinhole plate (8).

13. A device according to anyone of claims 10 to 12, characterized in that the impact plate (10, 14) has recesses (21) which are, when seen in the direction of flow (20), provided at the sides of the holes (9, 13) and allow flowing round the impact plate (10, 14).

14. A device according to anyone of claims 10 to 13, characterized in that a spacer (11) is provided between the pinhole plate (8, 12) and the impact plate (10, 14).

15. A device according to anyone of claims 10 to 14, characterized in that the hole (9) of the first pinhole plate (8) has a diameter of 0.7 to 1.3 mm, preferably of 1 mm.

16. A device according to anyone of claims 10 to 15, characterized in that the holes (13) of the second pinhole plate (12) have a diameter of between 0.3 and 0.7 mm, preferably of 0.5 mm.

17. A use of a beer glass in a method according to anyone of claims 1 to 9, characterized in that when seen from its upper edge (15), the beer glass (6, 6') has at least two enlargements (17, 18) towards the bottom (16) of the beer glass (6, 6'), which are associated with each other by a contraction (19).

18. A use of a beer glass according to claim 17, characterized in that the upper enlargement (18) has a larger maximum diameter D3 than the lower enlargement (17).

19. A use of a beer glass according to claim 17, characterized in that the upper edge area (22) of the beer glass (6, 6') is designed to be conically widening upwards and merges into the upper enlargement (18) by a further contraction (23) (Fig. 5).

20. A use of a beer glass according to claim 17, characterized in that the ratio of maximum diameter D1 of the lower enlargement (17) to minimum diameter D2 of the contraction (19) is in the range of 1:0.3 to 1:0.9, preferably approximately 1:0.6.

21. A use of a beer glass according to claim 17, characterized in that the ratio of maximum diameter D3 of the upper enlargement (18) to minimum diameter D2 of the contraction (19) is in the range of 1:0.2 to 1:0.8, preferably approximately 1:0.5.

22. A use of a beer glass according to claim 19, characterized in that the ratio of minimum diameter D5 of the further contraction (23) to maximum diameter D3 of the upper enlargement (18) is in the range of 1:1 to 1:1.6, preferably approximately 1:1.3.

23. A use of a beer glass according to claim 17, characterized in that the ratio of maximum diameter D4 of the edge (15) of the beer glass (6, 6') to minimum diameter D2 of the contraction (19) is in the range of 1:0.2 to 1:0.8, preferably approximately 1:0.5.

24. A use of a beer glass according to claim 17, characterized in that the ratio of diameter D4 of the edge (15) of the beer glass (6, 6') to maximum diameter D3 of the second enlargement (18) is in the range of 1:0.8 to 1:1.3, preferably approximately 1:1.1.

25. A use of a beer glass according to claim 17, characterized in that the ratio of height H1 of D1 to height H2 of D2, measured from the bottom (16) of the beer glass (6, 6'), is in the range of 1:2.4 to 1:3.0, preferably approximately 1:2.7.

26. A use of a beer glass according to claim 17, characterized in that the ratio of height H2 of D2 to height H3 of D3, measured from the bottom (16) of the beer glass (6, 6'), is in the range of 1:1.6 to 1:2.2, preferably approximately 1:1.9.

27. A use of a beer glass according to claim 17, characterized in that the ratio of height H3 of D3 to height H4 of the edge (15) of the beer glass (6, 6'), measured from the bottom (16) of the beer glass, is in the range of 1:1.7 to 1:1.1, preferably approximately 1:1.4.

## Revendications

1. Procédé pour débiter une bière, dans lequel la bière est amenée à s'écouler, dans son trajet depuis le tonneau jusqu'au bec de sortie (4), à travers un diaphragme percé et ensuite contre une plaque d'impact (10), de sorte qu'il se forme des bulles de gaz carbonique sous dégagement contrôlé du gaz carbonique, caractérisé en ce que l'on amène la bière ensuite en écoulement dans un état déjà moussant, à travers au moins une autre plaque à trou (12) et ensuite un contre une autre plaque d'impact (14), et la bière s'écoule avec formation intense de mousse hors du bec de sortie (4) dans un verre à bière (6, 6') dans lequel elle se rassemble exclusivement ou pratiquement exclusivement sous la forme de mousse, et se clarifie en une durée supérieure à une minute en formant un liquide dans une quantité qui correspond au verre à bière (6, 6').

2. Procédé selon la revendication 1, caractérisé en ce que la bière est amenée à s'écouler à travers au moins un diaphragme percé (8) qui présente un seul trou (9), et ensuite, après contournement de la plaque d'impact associée (10), à travers au moins un autre diaphragme percé (12) présentant au moins un trou, de préférence une pluralité de trous (13).

3. Procédé selon l'une ou l'autre des revendications 1 et 2, caractérisé en ce que les bulles de gaz qui montrent depuis le fond (16) du verre à bière (6, 6') ou respectivement depuis la limite liquide/mousse qui s'établit dans le verre à bière (6, 6') sont freinées au moins une fois sur leur trajet vers le haut jusqu'à la bordure (15) du verre à bière (6, 6') en raison de la forme du verre à bière.

4. Procédé selon la revendication 3, caractérisé en ce que la bière qui se clarifie à partir de la mousse lors de son écoulement sur la paroi du verre est repoussée vers la paroi du verre en raison de la forme du verre à bière sur au moins une partie de la hauteur du verre à bière (6, 6').

5. Procédé selon l'une ou plusieurs des revendications 1 à 4, caractérisé en ce que la bière est débitée avec une teneur en gaz carbonique de 3,5 à 4,5 g/litre, de préférence 4 g/litre, mesurée avant la distribution.

6. Procédé selon l'une ou plusieurs des revendications 1 à 5, caractérisé en ce que la bière est débitée avec un degré de maturation de 78 à 80 %, de préférence 79 %.

7. Procédé selon l'une ou plusieurs des revendications 1 à 6, caractérisé en ce que la bière est débitée avec une température dans une plage de 6 à 10°C, de préférence 8°C.

8. Procédé selon l'une des revendications 1 à 7, caractérisé en ce que l'on débite de la bière qui se présente sous forme de mousse immédiatement après la distribution, et dans lequel les bulles formant la mousse présentent un diamètre maximum sensiblement égal à 2,5 microns, de préférence 2 microns.

9. Procédé selon l'une des revendications 1 à 8, caractérisé en ce que l'on débite de la bière qui se présente sous forme de mousse immédiatement après la distribution, et dans lequel la proportion de gaz de la mousse s'élève au maximum à 25 % et de préférence au maximum à 20 %.

10. Appareil pour mettre en oeuvre le procédé selon l'une des revendications 1 à 9, comprenant un conduit à bière qui mène depuis un tonneau de bière jusqu'à l'embouchure (5) d'un bec de sortie (4), et un robinet de débit (3), de préférence un robinet à boisseau, caractérisé en ce que l'on prévoit dans la conduite à bière au moins deux diaphragmes percés (8, 12) qui présentent chacun au moins un trou (9, 13) extrêmement petit par rapport au diamètre de la conduite à bière, et une plaque d'impact (10, 14) disposée en aval de chaque diaphragme percé (8, 12) à distance, et de préférence à petite distance.

11. Appareil selon la revendication 10, caractérisé en ce que le premier diaphragme percé (8) comporte un trou unique (9), et ce que le deuxième diaphragme percé (12) comporte une pluralité de trous (13), de préférence au moins cinq.

12. Appareil selon la revendication 11, caractérisé en ce que les trous (13) du deuxième diaphragme percé (12) ont des diamètres plus petits que le trou (9) du premier diaphragme percé (8).

13. Appareil selon l'une des revendications 10 à 12, caractérisé en ce que la plaque d'impact (10, 14) comporte des évidements (21), prévus latéralement par rapport au trou (9, 13) vu en direction d'écoulement (20) et permettant un contournement de la plaque d'impact (10, 14).

14. Appareil selon l'une des revendications 10 à 13, caractérisé en ce qu'il est prévu un élément d'écartement (11) entre le diaphragme percé (8, 12) et la plaque d'impact (10, 14).

15. Appareil selon l'une des revendications 10 à 14, caractérisé en ce que le trou (9) du premier diaphragme percé (8) présente un diamètre de 0,7 à 1,3 mm, de préférence 1 mm.

16. Appareil selon l'une des revendications 10 à 15, caractérisé en ce que les trous (13) du deuxième diaphragme percé (12) ont un diamètre entre 0,3 et 0,7 mm, de préférence 0,5 mm.

17. Utilisation d'un verre à bière dans un procédé selon l'une des revendications 1 à 9, caractérisée en ce que le verre à bière (6,6') présente, vu depuis sa bordure supérieure (15) jusqu'au fond (16) du verre à bière (6, 6') au moins deux élargissements (17, 18) qui sont reliés l'un à l'autre par un rétrécissement (19).

18. Utilisation d'un verre à bière selon la revendication 17, caractérisée en ce que l'élargissement supérieur (18) a un diamètre maximum D3 supérieur à celui de l'élargissement inférieur (17).

19. Utilisation d'un verre à bière selon la revendication 17, caractérisée en ce que la zone de bordure supérieure (22) du verre à bière (6, 6') est réalisée de façon à s'élargir sous forme conique vers le haut, et se transforme dans l'élargissement supérieur (18) avec un autre rétrécissement (23) (figure 5).

20. Utilisation d'un verre à bière selon la revendication 17, caractérisée en ce que le rapport entre le diamètre maximum D1 de l'élargissement inférieur (17) et le diamètre minimum D2 du rétrécissement (19) est compris dans la plage de 1:0,3 à 1:0,9, et est de préférence environ égal à 1:0,6.

21. Utilisation d'un verre à bière selon la revendication 17, caractérisée en ce que le rapport entre le diamètre maximum D3 de l'élargissement supérieur (18) et le diamètre minimum D2 du rétrécissement (19) est compris dans la plage de 1:0,2 à 1:0,8. et est de préférence environ égal à 1:0,5.

22. Utilisation d'un verre à bière selon la revendication 19, caractérisée en ce que le rapport entre le diamètre minimum D5 de l'autre rétrécissement (23) et le diamètre maximum D3 de l'élargissement supérieur (18) est compris dans la plage de 1:1 à 1:1,6, et est de préférence environ égal à 1:1,3.

23. Utilisation d'un verre à bière selon la revendication 17, caractérisée en ce que le rapport entre le diamètre maximum D4 de la bordure (15) du verre à bière (6, 6') et le diamètre minimum D2 du rétrécissement (19) est compris dans la plage de 1:0,2 à 1:0,8, et est de préférence environ égal à 1: 0,5.

24. Utilisation d'un verre à bière selon la revendication 17, caractérisée en ce que le rapport entre le diamètre D4 de la bordure (15) du verre à bière (6, 6') et le diamètre maximum D3 de l'autre élargissement (18) est compris dans la plage de 1:0,8 à 1:1,3, et est de préférence environ égal à 1:1,1.

25. Utilisation d'un verre à bière selon la revendication 17, caractérisée en ce que le rapport entre la hauteur H1 de D1 et la hauteur H2 de D2, mesurée depuis le fond (16) du verre à bière (6, 6'), est compris dans la plage de 1:2,4 à 1:3,0, et est de préférence environ égal à 1:2,7.

26. Utilisation d'un verre à bière selon la revendication 17, caractérisée en ce que le rapport entre la hauteur H2 de D2 et la hauteur H3 de D3, mesurée depuis le fond (16) du verre à bière (6, 6'), est compris dans la plage de 1:1,6 à 1:2,2, et est de préférence environ égal à 1:1,9.

27. Utilisation d'un verre à bière selon la revendication 17, caractérisée en ce que le rapport entre la hauteur H3 de D3 et la hauteur H4 de la bordure (15) du verre à bière (6, 6'), mesurée depuis le fond (16) du verre à bière, est compris dans la plage de 1:1,7 à 1:1,1, et est de préférence environ égal à 1:1,4.
